# FASCICULE DE BREVET EUROPEEN

(11) **EP 0 202 979 B1**
(45) Date de publication et mention de la délivrance du brevet: **30.01.1991**
(21) Numéro de dépôt: 86400808.1
(22) Date de dépôt: 15.04.1986
(51) Int. Cl.: H01Q 19/195

(54) **Dispositif réfléchissant les ondes électromagnétiques d'une polarisation et son procédé de réalisation**
Polarisationsselektiver Reflektor und Verfahren zu dessen Herstellung
Polarization-selective reflecting device and method of making such a device

(30) Priorité: 19.04.1985 FR 8506006
(43) Date de publication de la demande: 26.11.1986
(73) Titulaire: THOMSON-CSF, 75008 Paris (FR)
(72) Inventeur: Aubry, Claude, F-75008 Paris (FR); Bouko, Jean, F-75008 Paris (FR); Drabowitch, Serge, F-75008 Paris (FR)
(74) Mandataire: Benoit, Monique

(56) Documents cités:
- US-A- 3 271 771
- US-A- 3 574 258
- US-A- 4 144 535

## Description

L'invention a principalement pour objet un dispositif réfléchissant les ondes électromagnétiques d'une polarisation et son procédé de réalisation.

On adjoint aux radars modernes des voies spécialisées permettant de recueillir des informations supplémentaires. Il est essentiel de pouvoir séparer les ondes électromagnétiques appartenant à diverses voies. Il est connu dans les antennes de type Cassegrain d'utiliser des polarisations croisées pour les diverses voies. Par exemple, une voie principale travaille en polarisation rectiligne horizontale tandis qu'une voie supplémentaire travaille en polarisation rectiligne verticale. La séparation à la réception s'effectue au niveau d'un réflecteur auxiliaire de l'antenne Cassegrain, réfléchissant pour une polarisation et transparent pour l'autre. De tels réflecteurs étaient réalisés avec des fils métalliques parallèles. Les fils métalliques parallèles sont noyés dans un diélectrique à faible perte, ou constituent un grillage. Le réflecteur auxiliaire de type connu n'était pas parfaitement transparent pour une voie sans pour autant être parfaitement réfléchissant pour l'autre. En effet théoriquement le système ne fonctionne que dans les plans principaux c'est-à-dire le plan horizontal et le plan vertical.

Le Brevet US 4 144 535 décrit un système qui essaie d'optimiser simultanément la transmission d'ondes électromagnétiques ayant une première polarisation et la réflexion d'ondes ayant une seconde polarisation orthogonale à la première. Ainsi, ni la réflexion ni la transmission ne sont complètement optimisées.

Le dispositif selon la présente invention est rendu parfaitement réfléchissant pour l'une des polarisations. Ainsi l'adjonction d'une voie supplémentaire dans un radar existant ne perturbe en rien le fonctionnement de celui-ci. Toutefois, il faut signaler que le réflecteur selon l'invention n'est pas parfaitement transparent pour les ondes électromagnétiques appartenant à la voie supplémentaire.

L'invention a principalement pour objet un réflecteur d'ondes hyperfréquence comportant des surfaces métalliques et des surfaces non métalliques, principalement caractérisé par le fait qu'il est parfaitement réfléchissant pour les ondes d'une première polarisation et partiellement transparent pour les ondes d'une seconde polarisation orthogonale à la première polarisation, les surfaces métalliques se trouvent aux intersections de la surface du réflecteur avec un faisceau de droites passant par un foyer 0 dudit réflecteur et par un cercle horizontal inclus dans une sphère de centre 0 de telle manière que lesdites surfaces métalliques sont placées à l'intersection de la surface du réflecteur et des plans d'équation:$\text{ay ± cos α (cz-b²) = 0}$ où y,z sont les coordonnées dans le repère O, x̅, y̅, z̅, a est la distance entre le sommet du réflecteur et l'intersection des asymptotes au réflecteur, c la demi-distance focale du réflecteur, α est un paramètre.

L'invention sera mieux comprise au moyen de la description ci-après et des figures annexées données comme des exemples non limitatifs parmi lesquels:
_ la figure 1 est un schéma explicatif;
_ la figure 2 est un schéma explicatif;
_ la figure 3 est un schéma d'un exemple de réalisation du dispositif selon l'invention.

Sur les figures 1 à 3 les mêmes références désignent les mêmes éléments.

Sur la figure 1, est illustré le principe de réalisation d'un réflecteur 1 selon l'invention. Sur la figure 1 on peut voir un repère orthonormé 2 O, x̅, y̅, z̅. L'axe de z est l'axe de propagation de l'énergie électromagnétique. L'origine O du repère correspond par exemple à l'ouverture d'une source primaire. La source primaire non illustrée est par exemple un cornet rectangulaire monopolarisation. L'ouverture de la source primaire est le siège d'une illumination uniforme en polarisation, le champ électrique étant, par exemple, parallèle à l'axe Ox. Le champ rayonné dans l'espace par une telle source est en tout point parallèle à l'axe Ox. Sur une sphère 3, de centre O, les lignes de champs électriques sont des cercles 4 inclus dans des plans horizontaux. Sur la figure 1, on a représenté en traits pleins la partie 41 du cercle 4 correspondant à une illumination réelle; ceci correspond à la directivité des sources de rayonnement.

Sur la figure 1 une ligne droite 5 passe par l'origine O et par un point 42 de la partie 41 du cercle 4. Notons α l'angle formé entre la droite 5 et l'axe Oy. En faisant décrire toute la partie 41 au point 42 du cercle 4 on obtient une portion de cône d'axe Oy. L'intersection 6 de ce cône avec le réflecteur 1 correspond aux métallisations à réaliser sur le réflecteur 1 pour le rendre parfaitement réfléchissant aux rayonnements de polarisation horizontale, le champ électrique parallèle à Ox.

Les métallisations sont réalisées successivement pour une série de cercles 4 horizontaux appartenant à la sphère 3. Les métallisations sont par exemple des fils de section ronde. Dans une variante de réalisation du dispositif selon l'invention les fils sont inclus dans un matériau diélectrique. Le diamètre des fils, leur espacement ainsi que l'épaisseur du diélectrique sont choisis de façon connue à l'homme de l'art. Ce choix est le même que pour le réflecteur de type connu à fils métalliques parallèles.

Dans une autre variante de réalisation du dispositif selon l'invention des surfaces métalliques sont réalisées par dépôt de couches métalliques sur un diélectrique. Cette réalisation met en oeuvre les mêmes techniques que celles de la réalisation de circuits imprimés.

Pour la clarté de la figure une seule surface métallique est illustrée.

Sur la figure 2, on peut voir un schéma explicatif permettant de déterminer les lignes de courant induit dans le réflecteur auxiliaire 1. Dans l'exemple illustré le réflecteur auxiliaire 1 est un réflecteur hyperbolique. Les lignes de courant obtenues sur le réflecteur 1 sont des sections de ce réflecteur par les cônes de sommet O s'appuyant sur les cercles C. Dans l'exemple illustré sur la figure 1, ces cônes sont des cônes de révolution dont le sommet est situé au foyer O de l'hyperboloïde de révolution 1. Les lignes 6 de courant induit dans le réflecteur auxiliaire 1 sont les sections planes de ce réflecteur. Le cône des révolutions de sommet O, d'axe Oy et de demi-angle au sommet α a pour équation:$\text{(x² + z²)cos²α - y²sin²α = 0}$

Le réflecteur auxiliaire hyperbolique 1 a pour équation:$\text{b²(z-c)² - a²(x² + y²) - a²b² = 0}$ où a désigne le demi-axe, la méridienne du réflecteur auxiliaire 1, c la demi-distance focale de l'hyperboloïde 1 et

En éliminant x entre l'équation (1) et (2) on obtient:$\text{ay ± cos α (cz-b²) = 0}$

L'équation (3) est l'équation d'un faisceau linéaire des plans paramétrés par α passant par la droite 73 fixe d'équations:$\text{y = 0}$$\text{z = b²/c}$

Soit 11 l'hyperboloïde de révolution correspondant au réflecteur auxiliaire 1. Soit 7 et 70 les asymptotes à l'hyperboloïdes de révolution 11 inclus dans le plan d'équation x = 0. Le point 8 intersection des droites 7 et 70 est le centre de symétrie de l'hyperboloïde de révolution 11. Soit J la projection du foyer 0 de l'hyperboloïde de révolution 11 sur la droite 70. I est la projection du point J sur l'axe Oz et l'intersection de la droite 73 avec le plan d'équation x = 0. Les lignes de courant 6 sur le réflecteur auxiliaire 1 sont définies comme les intersections du réflecteur 1 avec les plans d'équation (3). En remplaçant la surface du réflecteur auxiliaire 1 par une nappe de fils métalliques qui épouse les lignes de courant 6 on constitue un dispositif strictement équivalent au réflecteur auxilliare 1 pour le rayonnement ayant induit la ligne de courant 6.

Sur la figure 3, on peut voir un exemple de réalisation d'antenne radar selon l'invention. L'antenne de la figure 3 comporte une première source 9 et une seconde source 15 de rayonnement électromagnétique. Les sources 9 et 15 sont par exemple des cornets à ouverture rectangulaire. Les sources 9 et 15 travaillent en polarisations orthogonales entre elles. L'antenne comporte aussi un réflecteur auxiliaire 1 et un réflecteur principal 74.

La source 9 correspond à la voie principale de l'antenne illustrée. Pour la source 9 l'antenne est du type Cassegrain, les ondes 19 émises par exemple en polarisation horizontale sont tout d'abord réfléchies sur le réflecteur auxiliaire 1 puis sur le réflecteur principal 74. Le remplacement d'un réflecteur entièrement métallisé par le réflecteur auxiliaire 1 selon l'invention ne perturbe en rien le fonctionnement de la voie correspondant à la source 9. Le réflecteur 1 est parfaitement réfléchissant pour les ondes émises par la source 9.

La source de rayonnement 15 correspond à une voie supplémentaire rajoutée à l'antenne. Pour cette source l'antenne se comporte comme une antenne monoréflecteur. Le rayonnement 115 émis par la source 15, par exemple en polarisation verticale, traverse le réflecteur auxiliaire 1 avant d'être réfléchi par le miroir principal 74. Le réflecteur auxiliaire 1 selon l'invention ne constitue pas un obstacle et ne présente pas d'effet d'ombre pour le rayonnement émis par la source 15.

Il est à signaler que l'optimisation du réflecteur auxiliaire 1 pour la voie correspondant à la source 9 ne permet pas de le rendre parfaitement transparent pour la voie correspondant à la source 15. Toutefois cela n'est pas très gênant pour une voie auxiliaire.

L'invention s'applique principalement aux radars comportant plusieurs voies.

## Revendications

1. Réflecteur (1) d'ondes hyperfréquences comportant des surfaces métalliques (6) et des surfaces non métalliques, caractérisé par le fait qu'il est parfaitement réfléchissant pour les ondes (19) d'une première polarisation et partiellement transparent pour les ondes (115) d'une seconde polarisation orthogonale à la première polarisation, les surfaces métalliques (6) se trouvent aux intersections de la surface du réflecteur (1) avec un faisceau de droites (5) passant par un foyer 0 dudit réflecteur et par un cercle (4) horizontal inclus dans une sphère (3) de centre 0 de telle manière que lesdites surfaces métalliques (6) sont placées à l'intersection de la surface du réflecteur (1) et des plans d'équation:$\text{ay ± cos α (cz-b₂) = 0}$ ou y, z sont les coordonnées dans le repère (2) O, x̅, y̅, z̅, a est la distance entre le sommet du réflecteur (1) et l'intersection des asymptotes (7, 70) au réflecteur (1), c la demi-distance focale du réflecteur (1), α est un paramètre.

2. Réflecteur (2) selon la revendication 1, caractérisé par le fait que ledit réflecteur (1) a une forme hyperbolique de révolution.

3. Réflecteur (1) selon la revendication 1 ou 2, caractérisé par le fait que les surfaces métalliques (6) comportent des fils métalliques suivant les lignes de courant induites dans le réflecteur (1).

4. Réflecteur (1) selon la revendication 1 ou 2, caractérisé par le fait que les surfaces métalliques (6) comportent des métallisations déposées sur un diélectrique.

5. Antenne radar, caractérisée par le fait qu'elle comporte un réflecteur (1) selon l'une quelconque des revendications précédentes.

6. Antenne selon la revendication 5, caractérisée par le fait qu'elle comporte deux cornets (9, 15) rectangulaires travaillant en polarisation croisées.

7. Antenne selon la revendication 5 ou 6, caractérisée par le fait que la dite antenne est une antenne Cassegrain pour une polarisation et est une antenne monoréflecteur pour la seconde polarisation.

8. Procédé de réalisation de réflecteur (1) d'ondes (19, 115) hyperfréquence réfléchissant pour une première polarisation et transparent pour une seconde polarisation, caractérisé par le fait que l'on réalise des surfaces métalliques sur un hyperboloïde de révolution (11) à l'intersection dudit hyperboloïde de révolution avec les plans d'équation:$\text{ay ± cos α (cz-b₂) = 0}$ où y et z sont les coordonnées dans le repère (2) O, x̅, y̅, z̅, a est la distance entre le sommet du réflecteur (1) et l'intersection des asymptotes (7, 70) du réflecteur (1), c est la demi-distance focale du réflecteur (1), α est un paramètre.

9. Procédé selon la revendication 8, caractérisé par le fait que les surfaces métalliques (8) sont des fils métalliques.

## Claims

1. A microwave reflector (1) including metallic surfaces (6) and non-metallic surfaces, characterized in that it is perfectly reflecting for waves (19) of a first polarity and partially transparent for waves (115) of a second polarity disposed orthogonally to the first polarity, the metallic surfaces being located in the intersections of the surface of the reflector (1) with a bundle of straight lines (5) passing through a focus 0 of said reflector and through a horizontal circle 4 included in a sphere (3) having a center at 0, in such a manner that said metallic surfaces (6) are located in the intersection of the surface of the reflector (1) and of the planes of the following equations:$\text{ay ± cos α (cz-b₂) = 0}$ wherein y, z are the coordinates arising from the reference system (2), O, x̅, y̅, z̅, a is the distance between the summit of the reflector (1) and the intersection of the asymptotes (7, 70) to the reflector (1), c is half of the focal distance of the reflector (1), and α is a parameter.

2. A reflector according to claim 1, characterized in that said reflector (1) has a hyperbolic shape of revolution.

3. A reflector (1) according to claim 1 or 2, characterized in that the metallic surfaces (6) include metal wires following the lines of current induced into the reflector (1).

4. A reflector (1) according to claim 1 or 2, characterized in that the metallic surfaces (6) include metallizations deposited on a dielectric support.

5. A radar antenna, characterized in that it comprises a reflector (1) in accordance with any one of the preceding claims.

6. An antenna according to claim 5, characterized in that it comprises two rectangular horns (9, 15) operating in the cross polarisation mode.

7. An antenna according to claim 5 or 6, characterized in that said antenna is a Cassegrain antenna for one polarisation and a monoreflecting antenna for the second polarisation.

8. A method of implementation of the microwave reflector (19, 115) which has reflecting properties for a first polarisation and transparent properties for a second polarisation, characterized in that metallic surfaces are formed on a rotary symmetrical hyperboloid (11) in the intersection of said hyperboloid with the planes corresponding to the following equation:$\text{ay ± cos α (cz-b₂) = 0}$ wherein y, z are the coordinates arising from the reference system (2) O, x̅, y̅, z̅, a is the distance between the summit of the reflector (1) and the intersection of the asymptotes (7, 70) to the reflector (1), c is half of the focal distance of the reflector (1), and α is a parameter.

9. A method according to claim 8, characterized in that the metallic surfaces (8) are made of metal wires.

## Patentansprüche

1. Mikrowellenreflektor (1) mit metallischen Oberflächen (6) und mit nichtmetallischen Oberflächen, dadurch gekennzeichnet, daß er für die Wellen (19) einer ersten Polarisation vollkommen reflektierend und für die Wellen (115) einer zweiten, senkrecht zur ersten stehenden Polarisation teilweise durchlässig ist, daß sich die metallischen Oberflächen (6) im Schnitt zwischen der Oberfläche des Reflektors (1) mit einem Geradenbündel (5) befinden, das durch einen Brennpunkt 0 des Reflektors und durch einen waagrechten in eine kugel (3) mit dem Mittelpunkt 0 eingeschlossenen Kreis (4) verläuft, derart, daß die metallischen Oberflächen (6) im Schnitt zwischen der Oberfläche des Reflektors (1) und Ebenen der folgenden Gleichungen liegen:$\text{ay ± cos α (cz-b₂) = 0}$ wobei y, z die Koordinaten im System (2) O, x̅, y̅, z̅, bedeuten, a der Abstand zwischen der Kuppe des Reflektors (1) und dem Schnittpunkt der Asymptoten (7, 70) zum Reflektor (1), c die halbe Brennweite des Reflektors (1), und α ein Parameter ist.

2. Reflektor nach Anspruch 1, dadurch gekennzeichnet, daß der Reflektor (1) rotationshyperbolische Form besitzt.

3. Reflektor (1) nach Anspruch 1 oder 2, dadurch gekennzeichnet, daß die metallischen Oberflächen (6) Metalldrähte enthalten, die den im Reflektor induzierten Stromfäden folgen.

4. Reflektor (1) nach Anspruch 1 oder 2, dadurch gekennzeichnet, daß die metallischen Oberflächen (6) Metallbeschichtungen aufweisen, die auf ein Dielektrikum aufgetragen sind.

5. Radarantenne, dadurch gekennzeichnet, daß sie einen Reflektor (1) nach einem beliebigen der vorhergehenden Ansprüche besitzt.

6. Antenne nach Anspruch 5, dadurch gekennzeichnet, daß sie zwei rechteckige Hörner (9, 15) aufweist, die im Kreuzpolarisationsmodus arbeiten.

7. Antenne nach Anspruch 5 oder 6, dadurch gekennzeichnet, daß sie für eine der Polarisationen eine Cassegrainantenne und für die zweite Polarisation eine Monoreflektorantenne ist.

8. Verfahren zur Herstellung des für eine erste Polarisation reflektierenden und für eine zweite Polarisation durchlässigen Mikrowellenreflektors (1), dadurch gekennzeichnet, daß metallische Oberflächen auf einem Rotationshyperboloid (11) ausgebildet werden, das sich mit Ebenen der folgenden Gleichungen schneidet:$\text{ay ± cos α (cz-b₂) = 0}$ wobei y, z die Koordinaten im Koordinatensystem (2) O, x̅, y̅, z̅, bedeuten, a der Abstand zwischen der Kuppe des Reflektors (1) und dem Schnittpunkt der Asymptoten (7, 70) des Reflektors (1), c die halbe Brennweite des Reflektors (1), und α ein Parameter ist.

9. Verfahren nach Anspruch 8, dadurch gekennzeichnet, daß die Metalloberflächen (8) aus Metalldrähten bestehen.
